# EUROPÄISCHE PATENTSCHRIFT

(11) **EP 0 647 108 B1**
(45) Veröffentlichungstag und Bekanntmachung des Hinweises auf die Patenterteilung: **28.08.1996**
(21) Anmeldenummer: 93912387.3
(22) Anmeldetag: 01.06.1993
(51) Int. Cl.: A47B 88/00

(54) **SCHUBLADENBAUSATZ**
DRAWER CONSTRUCTION SET
KIT DE TIROIR

(30) Priorität: 02.07.1992 AT 1351/92
(43) Veröffentlichungstag der Anmeldung: 12.04.1995
(73) Patentinhaber: Julius Blum Gesellschaft m.b.H., A-6973 Höchst (AT)
(72) Erfinder: RÖCK, Erich, A-6973 Höchst (AT); DUBACH, Fredi, CH-8345 Adetswil (CH)
(74) Vertreter: Hofinger, Engelbert, DDr.
(86) Internationale Anmeldenummer: AT9300092
(87) Internationale Veröffentlichungsnummer: WO9401019

(56) Entgegenhaltungen:
- DE-U- 9 016 490
- GB-A- 1 449 319
- GB-A- 2 193 430
- US-A- 4 379 604

## Beschreibung

Die Erfindung betrifft einen Schubladenbausatz bestehend aus zwei metallischen Schubladenzargen, die an ihren hinteren Enden mit nach innen gerichteten Flanschen versehen sind und Auflagestege für eine Bodenplatte aufweisen, wobei die metallische Schubladenrückwand mit Haken versehen ist, die in Schlitze in den Schubladenzargen einhängbar sind.

Bei derartigen schubladenbausätzen müssen die Zargen und die schubladenrückwand miteinander verschraubt werden, was insbesondere bei sehr hohen Stückzahlen der Schubladenproduktion als sehr zeitaufwendig anzusehen ist. Im allgemeinen ist dabei die Rückwand aus einem Holzmaterial, beispielsweise einer spanplatte gefertigt. Metallische Rückwände kommen insbesondere bei Büromöbeln, beispielsweise Karteikästen zum Einsatz. Auch hier erfolgt die Verbindung mit der Schubladenzarge durch Schrauben oder Mieten. In vielen Fällen ist eine Bodenplatte nicht vorgesehen.

Es sind weiter Schubladenbausätze bekannt, bei denen die Schubladenzargen und die Rückwand durch einfaches Zusammenstecken ohne Werkzeug verbunden werden können. Diese Bausätze erlauben eine sehr schnelle und einfache Montage. Die einzelnen Bauteile derartiger Bausätze sind jedoch nach dem bekannten stand der Technik aus Kunststoff gefertigt. Beispiele solcher Bausätze sind GB-A-2 087 715 und der GB-A-2 101 879 zu entnehmen.

Die Festigkeit und somit die Tragfähigkeit von Schubladen, die mit derartigen Bausätzen hergestellt wurden, ist jedoch eher beschränkt und des weiteren werden eigene Ausziehführungsschienen benötigt, um die Schublade in einer Ausziehführungsgarnitur verfahren zu können.

Aufgabe der Erfindung ist es, einen Schubladenbausatz der eingangs erwähnten Art mit metallischen Schubladenzargen zu schaffen, bei dem ein schnelles Verbinden der metallischen Schubladenzargen mit einer Rückwand möglich ist. Das Verbinden dieser Teile soll weiters ohne Werkzeug erfolgen können.

Die erfindungsgemäße Aufgabe wird dadurch gelöst, daß die Schlitze in den Flanschen angeordnet sind, so daß die schubladenrückwand an diesen Flanschen verankerbar ist und daß die Schubladenrückwand Positionierungszapfen aufweist, die in korrespondierende Öffnungen in den Flanschen ragen und ein vertikales Verschieben der Schubladenrückwand relativ zu den Schubladenzargen verhindern.

Vorteilhaft sind die Positionierungszapfen stegartig ausgeführt und die Öffnungen schlitzförmig, wobei um das Einhängen der Rückwand in die Schubladenzargen zu erleichtern, die Schlitze, in die die Haken einhängbar sind, nach oben offen sind.

Die Haken und die Positionierungszapfen sind vorteilhaft an abgewickelten Randstegen der Rückwand ausgebildet. Die Rückwand weist dabei vorteilhaft einen oberen Horizontalsteg auf, wodurch zusammen mit den Randstegen ein stabiles Kastenprofil gebildet wird.

Um die Stabilität der Schublade zu verbessern, ist vorteilhaft vorgesehen, daß die Schubladenrückwand oberhalb eines Auflagesteges für die Bodenplatte ein nutenartiges Profil aufweist, in dem die Bodenplatte spielfrei aufgenommen ist und der Vertikalsteg des Profiles eine Stufe aufweist.

Ein weiteres Ausführungsbeispiel der Erfindung sieht vor, daß die Schubladenrückwand mindestens einen Halbnoppen aufweist, unter dem die Bodenplatte einrastet. Bei diesem Ausführungsbeispiel ist die Bodenplatte zwischen dem Auflagesteg und den Haltenoppen gehalten und gegen Abheben gesichert. Anstelle eines Haltenoppens kann ein horizontaler, aus der Schubladenrückwand ausgestanzter Haltelappen vorgesehen sein, der vorteilhaft in eine stirnseitige Nut der Bodenplatte ragt.

Ein weiteres Ausführungsbeispiel sieht vor, daß die Schubladenrückwand nach außen auskragende Halteflansche für eine Schubladenreling aufweist, wobei die Breite der Halteflansche zumindestens in etwa gleich der Breite der Schubladenzargen ist. Ein derartiger Bausatz ermöglicht die Montage einer Reling ohne zusätzlicher Haltemittel.

Nachfolgend werden zwei Ausführungsbeispiele der Erfindung anhand der Figuren der beiliegenden Zeichnungen eingehend beschrieben.

Die Fig. 1 zeigt ein Schaubild einer erfindungsgemäßen Schubladenzarge, die Fig. 2 zeigt ein Schaubild der Hälfte einer erfindungsgemäßen Rückwand, die Fig. 3 zeigt ein Schaubild der halben Rückwand gemäß einem weiteren Ausführungsbeispiel der Erfindung, die Fig. 4 zeigt ein Schaubild einer Schubladenzarge und einer Rückwand während des Einhängens der Rückwand, die Fig. 5 zeigt ein Schaubild einer Schubladenzarge, der Rückwand und einer Bodenplatte während des Einhängens der Bodenplatte, die Fig. 6 zeigt ein Schaubild des montierten Schubladenbausatzes, die Fig. 7 zeigt ein Schaubild des montierten Schubladenbausatzes gemäß einem weiteren Ausführungsbeispiel der Erfindung, die Fig. 8 zeigt ein Schaubild einer Schublade, wobei eine Seite aufgerissen gezeichnet ist und die Fig. 9 bis 13 zeigen verschiedene Profile der Rückwand im Bereich der Bodenplatte.

Die Schubladenzarge 1 ist hinten mit einem abgewinkelten Flansch 4 versehen, der zur Befestigung einer schubladenrückwand 2 oder 3 dient. Vorne ist die Schubladenzarge 1 mit Ausstanzungen 9 versehen, die zur Befestigung der Haltevorrichtung 5 einer Schubladenfrontblende 10 dienen.

Weiters weist die Schubladenzarge 1 einen Auflagesteg 11 für eine Bodenplatte 8 auf. Aus dem Auflagesteg 11 sind Positionierungslappen 12 ausgestanzt, die in korrespondierende Löcher in der Bodenplatte 8 eingreifen und die Bodenplatte 8 gegen ungewolltes Verschieben sichern.

Die Schubladenzarge 1 weist weiters einen oberen Horizontalsteg 12 auf, der als Laufsteg für die korpusseitige Laufrolle einer Ausziehführungsgarnitur oder für Laufrollen eines Laufwagens dient. Beim Flansch 4 ist an der Schubladenzarge eine Laufrolle 6 gelagert.

Der Flansch 4 weist Löcher 14 auf, die es ermöglichen, eine herkömmliche Schubladenrückwand, beispielsweise aus einem Holzmaterial, an der Schubladenzarge 1 anzuschrauben.

Weiters ist der Flansch 4 mit einem nach oben offenen Schlitz 15 und einem unteren geschlossenen Schlitz 16 versehen, die zur Montage einer erfindungsgemäßen Schubladenrückwand 2,3 dienen.

Die schubladenrückwand 2 weist an jeder Seite einen nach hinten abgewickelten Randsteg 17 auf. An die Randstege 17 ist oben ein Haken 18 angeformt und unten ein stegförmiger Vorsprung, der als Positionierungszapfen 19 dient.

Weiters weist die Schubladenrückwand 2,3 einen oberen Horizontalsteg 20, einen unteren Auflagesteg 21 für die Bodenplatte 8 und einen ausgestanzten Haltenoppen 22 auf.

Um die Steifigkeit der Schubladenrückwand zu erhöhen, ist diese unmittelbar oberhalb des Auflagesteges 21 mit einem nutenartigen Profil 26 versehen, in das die Bodenplatte 8 einschiebbar ist. Der Vertikalsteg 27 des Profils 26 kann eine Stufe 28 aufweisen, damit Bodenplatten 8 verschiedener Stärke in das Profil 26 eingeschoben werden können.

Beim Zusammenbauen des Schubladenbausatzes wird zuerst die Schubladenrückwand 2,3, wie in der Fig. 4 gezeigt, mit dem Haken 18 in den Schlitz 15 eingehängt und anschließend geschwenkt, bis der stegförmige Positionierungszapfen 19 durch den Schlitz 16 ragt. Anschließend wird die Bodenplatte 8 auf die Auflagestege 11, 21 aufgelegt und unter den Haltenoppen 22 geschoben.

Zum Schluß wird eine Frontblende 10 auf herkömmliche Art und Weise mittels der Haltevorrichtungen 5 montiert.

Die Schubladenrückwand 3 nach dem Ausführungsbeispiel der Fig. 3 weist seitliche Halteflanschen 23 für eine Schubladenreling 7 auf. Jeder Halteflansch 23 weist einen seitlich offenen Schlitz 24 auf, durch den eine Befestigungsschraube 25 od.dgl. für die Reling 7 ragt. Am anderen Ende ist die Reling 7 in herkömmlicher Weise an der Frontblende 10 befestigt. Die Breite der Halteflansche 23 entspricht in etwa der Breite der Schubladenzargen 1, das heißt der Breite der Horizontalstege 13.

Anstatt des Haltenoppens 22 kann aus der Schubladenrückwand 2,3 ein horizontaler Steg ausgestanzt sein, der in eine Nut an der Stirnseite der Bodenplatte 8 ragt. Auch dadurch wird die Bodenplatte gegen Abheben gesichert.

## Patentansprüche

1. Schubladenbausatz bestehend aus zwei metallischen Schubladenzargen (1), die an ihren hinteren Enden mit nach innen gerichteten Flanschen (4) versehen sind und Auflagestege (21) für eine Bodenplatte (8) aufweisen, und einer metallischen Schubladenrückwand (2, 3), wobei die metallische Schubladenrückwand (2, 3) mit Haken (18) versehen ist, die in Schlitze (15) in den Schubladenzargen (1) einhängbar sind, dadurch gekennzeichnet, daß die Schlitze (15) in den Flanschen (4) angeordnet sind, so daß die Schubladenrückwand (2,3) an diesen Flanschen (4) verankerbar ist und daß die Schubladenrückwand (2,3) Positionierungszapfen (19) aufweist, die in korrespondierende Öffnungen (16) in den Flanschen (4) ragen und ein vertikales Verschieben der Schubladenrückwand (2,3) relativ zu den Schubladenzargen (1) verhindern.

2. Schubladenbausatz nach Anspruch 1, dadurch gekennzeichnet, daß die Schlitze (15), in die die Haken (18) einhängbar sind, nach oben offen sind.

3. Schubladenbausatz nach Anspruche 1 oder 2, dadurch gekennzeichnet, daß die Haken (18) und die Positionierungszapfen (19) an abgewinkelten Randstegen (17) der Schubladenrückwand (2,3) ausgebildet sind.

4. Schubladenbausatz nach Anspruch 1, dadurch gekennzeichnet, daß die Schubladenrückwand (2,3) mindestens einen Halbnoppen (22) aufweist, unter dem die Bodenplatte (8) einrastet.

5. Schubladenbausatz nach mindestens einem der Ansprüche 1 bis 3, dadurch gekennzeichnet, daß die Schubladenrückwand (2,3) nach außen auskragende Halteflansche (23) für eine Schubladenreling (7) aufweist.

6. Schubladenbausatz nach Anspruch 5, dadurch gekennzeichnet, daß die Breite der Halteflansche (23) zumindestens in etwa gleich der Breite der Schubladenzargen (1) ist.

7. Schubladenbausatz nach einem der Ansprüche 1 bis 6, dadurch gekennzeichnet, daß die Schubladenrückwand (2) oberhalb eines Auflagesteges (21) für die Bodenplatte (8) ein nutenartiges Profil (26) aufweist, in dem die Bodenplatte (8) spielfrei aufgenommen ist.

8. Schubladenbausatz nach Anspruch 7, dadurch gekennzeichnet, daß der Vertikalsteg (27) des Profiles (26) eine Stufe (28) aufweist.

## Claims

1. Drawer construction set comprising two metal drawer frames (1), which are provided at their rear ends with inwardly directed flanges (4) and have support webs (21) for a base plate (8), and a metal drawer rear wall (2, 3), the metal drawer rear wall (2, 3) being provided with hooks (18) which can be suspended in slots (15) in the drawer frames (1), characterized in that the slots (15) are arranged in the flanges (4) such that the drawer rear wall (2, 3) can be anchored on these flanges (4), and in that the drawer rear wall (2, 3) has positioning lugs (19) which project into corresponding openings (16) in the flanges (4) and prevent vertical displacement of the drawer rear wall (2, 3) with respect to the drawer frames (1).

2. Drawer construction set according to Claim 1, characterized in that the slots (15) in which the hooks (18) can be suspended are upwardly open.

3. Drawer construction set according to Claims 1 or 2, characterized in that the hooks (18) and the positioning lugs (19) are constructed on bent-away marginal webs (17) of the drawer rear wall (2, 3).

4. Drawer construction set according to Claim 1, characterized in that the drawer rear wall (2, 3) has at least one half-knob (22) below which the base plate (8) latches in.

5. Drawer construction set according to at least one of Claims 1 to 3, characterized in that the drawer rear wall (2, 3) has outwardly projecting holding flanges (23) for a drawer rail (7).

6. Drawer construction set according to Claim 5, characterized in that the width of the holding flanges (23) is at least approximately the same as the width of the drawer frames (1).

7. Drawer construction set according to one of Claims 1 to 6, characterized in that the drawer rear wall (2) has, above a support web (21) for the base plate (8), a groove-type profile (26) in which the base plate (8) is received without play.

8. Drawer construction set according to Claim 7, characterized in that the vertical web (27) of the profile (26) has a step (28).

## Revendications

1. Kit de tiroir comprenant deux parois latérales de tiroir (1) métalliques qui sont pourvues à leurs extrémités arrière de pattes (4) dirigées vers l'intérieur et comportent des rebords d'appui (11) pour une plaque de fond (8), et une paroi arrière de tiroir (2, 3) métallique, la paroi arrière de tiroir (2, 3) métallique étant pourvue de crochets (18) qui peuvent être accrochés dans des fentes (15) ménagées dans les parois latérales de tiroir (1), caractérisé en ce que les fentes (15) sont disposées dans les pattes (4) de sorte que la paroi arrière de tiroir (2, 3) peut être fixée sur ces pattes (4) et que la paroi arrière de tiroir (2, 3) comporte des embouts de positionnement (19) qui pénètrent dans des orifices (16) correspondants ménagés dans les pattes (4) et empêchent un déplacement vertical de la paroi arrière de tiroir (2, 3) par rapport aux parois latérales de tiroir (1).

2. Kit de tiroir selon la revendication 1, caractérisé en ce que les fentes (15), dans lesquelles peuvent être accrochés les crochets (18), sont ouvertes vers le haut.

3. Kit de tiroir selon la revendication 1 ou 2, caractérisé en ce que les crochets (18) et les embouts de positionnement (19) sont réalisés sur des bords saillants (17) coudés de la paroi arrière de tiroir (2, 3).

4. Kit de tiroir selon la revendication 1, caractérisé en ce que la paroi arrière de tiroir (2, 3) comporte au moins une demi-nope (22) sous laquelle s'enclenche la plaque de fond (8).

5. Kit de tiroir selon au moins l'une des revendications 1 à 3, caractérisé en ce que la paroi arrière de tiroir (2, 3) comporte des pattes de retenue (23) faisant saillie vers l'extérieur pour une barrette de tiroir (7).

6. Kit de tiroir selon la revendication 5, caractérisé en ce que la largeur des pattes de retenue (23) est au moins sensiblement égale à la largeur des parois latérales de tiroir (1).

7. Kit de tiroir selon l'une des revendications 1 à 6, caractérisé en ce que la paroi arrière de tiroir (2) présente, au-dessus d'un rebord d'appui (21) pour la plaque de fond (8), un profil en forme d'encoche (26) dans lequel la plaque de fond (8) est logée sans jeu.

8. Kit de tiroir selon la revendication 7, caractérisé en ce que l'aile verticale (27) du profil (26) comporte un gradin (28).
